# EUROPÄISCHE PATENTSCHRIFT

(11) **EP 3 277 126 B1**
(45) Veröffentlichungstag und Bekanntmachung des Hinweises auf die Patenterteilung: **11.11.2020**
(21) Anmeldenummer: 16710205.2
(22) Anmeldetag: 17.03.2016
(51) Int. Cl.: A47B 88/00

(54) **ZARGE, INSBESONDERE SEITENZARGE, FÜR EINEN SCHUBKASTEN**
WALL, PARTICULARLY A SIDE WALL, FOR A DRAWER
CHÂSSIS, NOTAMMENT CHÂSSIS LATÉRAL POUR UN TIROIR

(30) Priorität: 02.04.2015 DE 102015105131
(43) Veröffentlichungstag der Anmeldung: 07.02.2018
(62) Teilanmeldung aus: 20198294.9
(73) Patentinhaber: Paul Hettich GmbH & Co. KG, 32278 Kirchlengern (DE)
(72) Erfinder: RÜTER, Stefan, 32549 Bad Oeynhausen (DE); ROCKLAGE, Volker, 33649 Bielefeld (DE); KOHRS, Tobias, 32278 Kirchlengern (DE)
(74) Vertreter: Specht, Peter
(86) Internationale Anmeldenummer: PCT/EP2016/055768
(87) Internationale Veröffentlichungsnummer: WO 2016/156049

(56) Entgegenhaltungen:
- EP-A1- 1 084 655
- EP-A1- 1 614 369
- WO-A1-2012/156390
- DE-U1- 20 203 551
- DE-U1-202005 008 286
- DE-U1-202009 005 203

## Beschreibung

Die Erfindung betrifft eine Zarge, insbesondere Seitenzarge, für einen Schubkasten mit einer Außenschale und einer Innenschale und wenigstens einer oder mehreren an der Außenschale und/oder der Innenschale befestigten Funktionseinrichtung(en), insbesondere einer oder mehr Arretiereinrichtung(en) eines Verbindungsbeschlages zum Anbringen einer Frontblende an der Zarge, nach dem Oberbegriff des Anspruchs 1..

Eine aus der DE 10 2010 060 722 A1 bekannte Zarge weist als Funktionseinrichtung einen Verbindungsbeschlag auf, der eine Arretiervorrichtung aufweist, die mit einem Basisabschnitt an einem Zargenadapter einer Seitenzarge eines Schubkastens montiert ist oder daran ausgebildet ist. Dabei ist ein manuell betätigbarer Lösehebel an einem Verriegelungshebel und am Basisabschnitt angelenkt und erstreckt sich bis in einen Freiraum in dem Zargenadapter, so dass er in dem Freiraum von Hand von einem Nutzer betätigbar ist. Die Zarge hat sich in der Praxis gut bewährt, für die Zugänglichkeit des Verbindungsbeschlages bzw. dessen Lösehebels. Für eine weitere Vereinfachung der Montage einer Frontblende an der Seitenzarge ergibt sich jedoch noch Optimierungspotenzial.

Die EP 1 084 655 A1 sieht zur Befestigung einer Frontblende einer Schublade ein Befestigungselement vor, an das ein Halteteil angeschlossen ist, welches einen Kopf und eine Exzentervorrichtung aufweist, mittels denen ein mit der Frontblende verbindbares Befestigungsteil verstellbar und arretierbar ist.

Aus der gattungsgemäßen EP 1 614 369 A1 ist eine doppelwandige Schubladenzarge bekannt, bei der ein zweites Wandteil in ein erstes Wandteil in einer ersten Stellung einhängbar ist, in Zargenlängsrichtung verschiebbar ist und in einer zweiten Stellung verrastbar ist, wobei die erste und die zweite Stellung in einer Ebene normal zu Zargenlängsrichtung versetzt sind. Die Verschiebbarkeit ermöglicht eine vereinfachte Montage der Wandteile aneinander.

Die Erfindung hat vor diesem Hintergrund die Aufgabe, die eingangs beschriebene Zarge, insbesondere Seitenzarge, im Hinblick auf eine einfachere Zugänglichkeit des Verbindungsbeschlages weiterzuentwickeln.

Die Erfindung löst diese Aufgabe durch den Gegenstand des Anspruchs 1. Hierdurch ist die Handhabung einer Arretiervorrichtung, bei der Montage oder der Demontage einer Frontblende sehr einfach, da die Beweglichkeit der Außenschale relativ zur Innenschale die Option beinhaltet, die Zugänglichkeit zur Funktionseinrichtung, insbesondere zur Arretiervorrichtung zu verbessern. Die Erfindung eignet sich derart insbesondere für solche Funktionseinrichtung(en), insbesondere Arretiervorrichtung(en), die ganz oder jedenfalls zum überwiegenden Teil, zwischen der Innenschale und der Außenschale angeordnet ist/sind. Durch den wenigstens einen Kraftspeicher ergibt sich im Bereich der Verbindung zwischen der Innenschale und der Außenschale zudem vorteilhaft eine Kraftwirkung, welche die Innenschale und die Außenschale aneinander drückt, was zu einer gleichmäßigen Anlage zwischen der Innen- und der Außenschale führt. Dieses trägt wiederum an Fugen und dgl. wiederum zur Erzeugung eines gleichmäßigen Erscheinungsbildes bei. Zudem wird einer Verschiebebewegung der Außenschale relativ zur Innenschale auf diese Weise auch bereits ein gewisser Widerstand entgegengesetzt, so dass eine solche Verschiebebewegung nicht ungewollt erfolgen kann.

Um die Außenschale nicht unbeabsichtigt relativ zur Innenschale verschieben zu können, ist erfindungsgemäß vorgesehen, eine definierte Position der Außenschale relativ zur Innenschale, die sie im montierten Zustand der Zarge, insbesondere Seitenzarge, bzw. des Schubkastens einnehmen soll, durch wenigstens ein Sicherungselement lösbar zu fixieren, so dass in einer Sicherungsstellung das Verschieben blockiert ist. Um ein Relativverschieben der Außenschale zu ermöglichen, wird das Sicherungselement in eine Lösestellung gebracht.

Das Sicherungselement ist erfindungsgemäß eine Schraube und/oder ein federndes Druckstück, das wenigstens eine Feder aufweist, die eine Schraubenfeder ist. Dadurch kann das Lösen und Sichern einfach und damit vorteilhaft ohne zusätzliches Werkzeug erfolgen.

Vorzugsweise ist die Außenschale relativ zur Innenschale durch eine oder zwei oder mehrere Schiebeführungen verschiebbar. Derart muss nur ein einziger Freiheitsgrad der Bewegung zwischen der Außenschale und der Innenschale realisiert werden. Dennoch ist die Handhabung der Arretiervorrichtung bei der Montage oder der Demontage einer Frontblende bereits sehr einfach, da auch eine reine Verschiebbarkeit der Außenschale relativ zur Innenschale mit einfachen konstruktiven Mitteln bereits erlaubt, die Zugänglichkeit zur wenigstens einen Funktionseinrichtung, insbesondere der wenigstens einen Arretiervorrichtung, zu verbessern.

In einer anderen bevorzugten Ausführungsvariante der Erfindung ist die Verschiebbarkeit bzw. der Verschiebeweg, um den die Außenschale relativ zur Innenschale verschiebbar ist, begrenzt. Erreichbar ist dies beispielsweise durch einen Anschlag. Auch derart ist bereits eine einfache, bequeme und damit vorteilhafte Zugänglichkeit zur Arretiervorrichtung zum lösbaren Festlegen der Frontblende am Schubkasten gegeben.

In einer anderen bevorzugten Ausführungsform der Erfindung sind die Schiebeführungen jeweils als dafür vorgesehene geometrische Ausprägungen an der Außenschale bzw. an der Innenschale gestaltet. Eine solche Gestaltung unterstützt in vorteilhafter Weise eine sehr schmal bauende Zarge, insbesondere Seitenzarge.

Vorzugsweise sind die Innenschale und die Außenschale jeweils aus einem Metall, insbesondere aus einem Leichtmetall durch ein Umformverfahren, aus Aluminium oder einer Aluminiumlegierung durch ein Strangpressverfahren hergestellt. Dadurch ist ein ausgesprochen ansprechender visueller und damit vorteilhafter Eindruck der Sichtflächen der Zarge, insbesondere Seitenzarge, gewährleistet.

In einer weiteren bevorzugten Ausführungsvariante der Erfindung weist die Zarge, insbesondere Seitenzarge, eine Verschiebewegbegrenzung auf, die durch einen Nutenstein und der zumindest einen Vertiefung, mit der der Nutenstein beim Verschieben in Wirkzusammenhang steht, gebildet ist. Dadurch ist einfach und vorteilhaft sichergestellt, dass die Außenschale nicht unachtsamerweise durch zu weites Verschieben vollständig aus der Innenschale herausgeschoben werden kann.

In einer weiteren bevorzugten Ausführungsvariante der Erfindung bildet die (obere) Verbindung zwischen Außenschale und Innenschale über einen Teil einer Längserstreckung der Zarge eine Fuge aus. Dadurch ist ein ansprechender visueller und damit vorteilhafter Eindruck der Zarge, insbesondere Seitenzarge, gewährleistet. Durch den Kraftspeicher ist es an der Fuge vorteilhaft möglich, die Innenschale und die Außenschale gegeneinander vorzuspannen, so dass die Fuge relativ schmal bzw. klein und gleichmäßig wird. Insgesamt wird derart der ansprechende visuelle Eindruck der Zarge, insbesondere Seitenzarge, vorteilhaft weiter verbessert, so dass die Fuge quasi zu einem Designelement wird.

Vorzugsweise umfasst der Kraftspeicher wenigstens ein elastisches Kunststoffteil und/oder ein sonstiges federartiges Bauteil oder mehrere solcher Bauteile, insbesondere an einem oder mehreren der Befestigungselemente. Dadurch lässt sich der Kraftspeicher einfach und bauraumsparend und damit vorteilhaft realisieren. Noch bauraumsparender kann der Kraftspeicher realisiert werden, wenn sein elastisches Bauteil und/oder sonstiges federartiges Bauteil konstruktiv einstückig jeweils in eines oder mehrere der Funktionselemente integriert ist.

In einer weiteren bevorzugten Ausführungsvariante der Erfindung bildet die Innenschale eine Nut aus, die zur Aufnahme eines Schubkastenbodens dient. Dadurch wird die Montage eines Schubkastens weiter vereinfacht.

In einer weiteren bevorzugten Ausführungsvariante der Erfindung ist eine Rückwand des Schubkastens so ausgestaltet, dass die Außenschale an der Rückwand vorbeigeschoben werden kann. Dadurch kann die Zugänglichkeit der Betätigungseinrichtungen der Arretiereinrichtungen der Frontblende einfach und damit vorteilhaft optimiert werden.

Weitere vorteilhafte Ausgestaltungen der Erfindung sind den Unteransprüchen zu entnehmen.

Nachfolgend wird die Erfindung anhand eines Ausführungsbeispiels unter Bezug auf die Zeichnungen näher beschrieben. Es zeigen:
- Fig. 1:: eine räumliche Ansicht eines Kastenmöbels mit drei Schubkästen die sich im geschlossenen Zustand befinden;
- Fig. 2a:: eine räumliche Ansicht eines Schubkastens mit hoher Frontblende und erfindungsgemäßen Seitenzargen, von welchen eine erkennbar ist;
- Fig. 2b:: eine räumliche Ansicht des Schubkastens aus Fig. 2a, wobei bei der vom Bediener des Schubkastens aus gesehen linken Seitenzarge eine Außenschale der Seitenzarge nicht dargestellt ist und bei der vom Bediener des Schubkastens aus gesehen rechten Seitenzarge die Innenschale der anderen Seitenzarge nicht dargestellt ist;
- Fig. 3a:: eine perspektivische Ansicht einer Arretiereinrichtung nach Art der Fig. 2b;
- Fig. 3b:: eine Seitenansicht der Arretiereinrichtung aus Fig. 3a;
- Fig. 3c:: eine Ausschnittsvergrößerung der Arretiereinrichtung aus Fig. 3b;
- Fig. 3d:: eine räumliche Explosionsdarstellung der Arretiereinrichtung aus Fig. 3a;
- Fig. 4:: ein Ausschnitt der Seitenansicht von links der Seitenzarge des Schubkastens nach Fig. 2b, vor der Vormontage von zwei Arretiereinrichtungen nach Fig. 3a bis 3d;
- Fig. 5:: ein Ausschnitt der Seitenansicht von links der Seitenzarge des Schubkastens nach Fig. 2b, nach der Vormontage von zwei Arretiereinrichtungen nach Fig. 3a bis 3d;
- Fig. 6a:: ein Ausschnitt der Seitenansicht von rechts der Seitenzarge des Schubkastens nach Fig. 2b, nach der Vormontage von zwei Arretiereinrichtungen nach Fig. 3a bis 3d;
- Fig. 6b:: eine Vorderansicht im Schnitt einer erfindungsgemäßen Seitenzarge mit endmontierten Arretiereinrichtungen, bei der zur besseren Sichtbar-keit der Innenschale der Seitenzarge die Außenschale der Seitenzarge nicht dargestellt ist;
- Fig. 6c:: eine Ausschnittsvergrößerung der Innenschale nach Fig. 6b;
- Fig. 7a:: eine Seitenansicht im Schnitt einer erfindungsgemäßen Seitenzarge vor der Vormontage von Fixierelementen, bei der zur besseren Sichtbarkeit der Außenschale der Seitenzarge die Innenschale der Seitenzarge nicht dargestellt ist;
- Fig. 7b:: eine Vorderansicht von rechts einer erfindungsgemäßen Seitenzarge vor der Vormontage von Fixierelementen, bei der zur besseren Sicht-barkeit der Außenschale die Innenschale nicht dargestellt ist;
- Fig. 8a:: eine Vorderansicht im Schnitt einer erfindungsgemäßen Seitenzarge nach der Vormontage von Fixierelementen, bei der zur besseren Sicht-barkeit der Außenschale der Seitenzarge die Innenschale der Seiten-zarge nicht dargestellt ist;
- Fig. 8b:: eine Vorderansicht von rechts einer erfindungsgemäßen Seitenzarge nach der Vormontage von Fixierelementen, bei der zur besseren Sicht-barkeit der Außenschale die Innenschale nicht dargestellt ist;
- Fig. 9a:: eine Vorderansicht einer erfindungsgemäßen Seitenzarge bei der Mon-tage der Innenschale in die Außenschale;
- Fig. 9b:: eine Vorderansicht im Teilschnitt einer erfindungsgemäßen Seitenzarge bei der Vorfixierung der Innenschale in der Außenschale;
- Fig. 9c:: eine Vorderansicht im Teilschnitt einer erfindungsgemäßen Seitenzarge nach erfolgter Endmontage der Innenschale in der Außenschale;
- Fig. 9d:: eine Seitenansicht von rechts einer erfindungsgemäßen Seitenzarge nach der Endmontage von Fixierelementen;
- Fig. 10a:: eine Vorderansicht im Teilschnitt einer erfindungsgemäßen Seitenzarge nach erfolgter Fixierung der Innenschale in der Außenschale;
- Fig. 10b:: eine Seitenansicht von rechts einer erfindungsgemäßen Seitenzarge nach der Endmontage von Fixierelementen, bei der die Außenschale relativ zur Innenschale verschoben ist.
- Fig. 11a:: eine Vorderansicht im Teilschnitt einer erfindungsgemäßen Seitenzarge nach erfolgter Fixierung der Innenschale in der Außenschale;
- Fig. 11b:: eine Seitenansicht von rechts einer erfindungsgemäßen Seitenzarge nach der Endmontage von Fixierelementen, bei der die Außenschale relativ zur Innenschale verschoben ist;
- Fig. 12a:: eine Vorderansicht im Teilschnitt einer erfindungsgemäßen Seitenzarge nach erfolgter Fixierung der Innenschale in der Außenschale;
- Fig. 12b:: eine Seitenansicht von rechts einer erfindungsgemäßen Seitenzarge nach der Endmontage von Fixierelementen, bei der die Außenschale relativ zur Innenschale verschoben ist;
- Fig. 13a:: eine Vorderansicht im Teilschnitt einer nicht erfindungsgemäßen Seitenzarge nach erfolgter Fixierung der Innenschale in der Außenschale;
- Fig. 13b:: eine Seitenansicht von rechts einer nicht erfindungsgemäßen Seitenzarge nach der Endmontage von Fixierelementen, bei der die Außenschale relativ zur Innenschale verschoben ist;
- Fig. 14a:: eine Vorderansicht im Teilschnitt einer nicht erfindungsgemäßen Seitenzarge nach erfolgter Fixierung der Innenschale in der Außenschale;
- Fig. 14b:: eine Seitenansicht von rechts einer nicht erfindungsgemäßen Seitenzarge nach der Endmontage von Fixierelementen, bei der die Außenschale relativ zur Innenschale verschoben ist.

In Fig. 1 ist ein Kastenmöbel 2 dargestellt. Das Kastenmöbel 2 weist einen Möbelkorpus 3 auf. In den Möbelkorpus 3 sind hier -rein beispielhaft- drei Schubkästen 4, 5 eingesetzt. Die Schubkästen 4, 5 sind in dem Möbelkorpus 3 verschieblich geführt, so dass jeder der Schubkästen 4, 5 jeweils aus dem Möbelkorpus 3 in eine Offenstellung herausgezogen und wieder aus dieser heraus in eine Geschlossenstellung schiebbar ist.

Der in Fig. 2a und 2b abgebildete Schubkasten 5 weist ein erstes plattenförmiges Möbelteil auf, welches vorzugsweise als eine Frontblende 6a - hier eine relativ hohe Frontblende 6a - ausgebildet ist. Der Schubkasten 5 weist zumindest ein zweites plattenförmiges Möbelteil auf, das eine von zwei Seitenzargen 1a, 1b des Schubkastens 5 bildet. Im folgenden Beispiel wird der Schubkasten 5 mit zwei Seitenzargen 1a, 1b beschrieben. Die Seitenzargen 1a, 1b sind vorzugsweise jeweils zweischalig aufgebaut. Dabei ist hier eine Außenschale 11a, 11b in einer Innenschale 10a, 10b gehalten, vorzugsweise verschieblich geführt. Die Innenschale 10a, 10b umfasst mit der Außenschale 11a, 11b jeweils einen schmalen Hohlraum.

Der Schubkasten 5 weist ferner eine Rückwand sowie einen Schubkastenboden 12 auf. Vorzugsweise - aber nicht zwingend - bestehen die Außenschale und die Innenschale aus einem Leichtmetall, insbesondere Aluminium oder einer Aluminiumlegierung. Nach einer bevorzugten Ausgestaltung sind die Außenschale 11a, 11b und die Innenschale 10a, 10b als Aluminiumstrangpressprofile ausgebildet. Es ist weiter bevorzugt, dass die Außenschale 11a, 11b und die Innenschale 10a, 10b eine sehr schmale Seitenzarge 1a, 1b bilden, die vorzugsweise schmaler als 15 mm, insbesondere schmaler als 12 mm ist. Gerade bei derart schmalen Seitenzargen 1a, 1b ist die Erfindung vorteilhaft einsetzbar.

In Fig. 2b ist die Außenschale 11b der vom Bediener des Schubkastens 5 aus gesehen linken Seitenzarge 1b des Schubkastens 5 nicht dargestellt und die Innenschale 10a der vom Bediener des Schubkastens 5 aus gesehen rechten Seitenzarge 1a nicht dargestellt.

An jeder der Seitenzargen sind mehrere Funktionseinrichtungen angeordnet. Zu diesen gehören in noch zu erörternder Weise eine oder mehrere Arretiereinrichtungen eines oder mehrerer Verbindungsbeschlages und ein oder mehrere Befestigungselemente.

Der Schubkasten weist im Bereich jeder der Seitenzargen 1a bzw. 1b wenigstens einen, hier jeweils zwei Verbindungsbeschläge 7a, 7b, auf, mit denen jeweils die Frontblende 6a an der Seitenzarge befestigbar ist.

Dazu ist die Frontblende 6a je Verbindungsbeschlag 7a, 7b über eine Trageinrichtung 8 jeweils mit einer korrespondierenden Arretiereinrichtung 9a, 9b an der korrespondierenden Seitenzarge 1a bzw. 1b verbindbar bzw. im montierten Zustand verbunden.

Die Arretiereinrichtung 9a, 9b des Verbindungsbeschlages 7a, 7b kann dabei auf unterschiedliche Weise an der Seitenzarge 1a, 1b des Schubkastens 5 befestigt sein. Bei doppelwandigen Seitenzargen 1a, 1b erfolgt eine Befestigung einer jeweiligen Grundplatte 18 der Arretiereinrichtung 9a, 9b vorzugsweise in der Innenschale 10a, 10b der Seitenzarge 1a, 1b durch einen Umformprozess, bevorzugt durch ein Druckfügen mit Vorlochen. Alternativ sind auch andere reversible und irreversible Befestigungsmöglichkeiten denkbar. Durch das gewählte fügende Umformverfahren "Druckfügen mit Vorlochen" ist ein Festsitz mit übertragbaren Zugkräften > 2000 N der Grundplatte 18 und damit der Arretiereinrichtung 9a, 9b realisierbar.

Der Aufbau der Trageinrichtung 8 ist im Rahmen der vorliegenden Erfindung auf verschiedenste Weise realisierbar. Sie muss an dem ersten plattenförmigen Möbelteil, beispielsweise der Frontblende 6a, festlegbar bzw. festgelegt sein und ein Widerlagerelement aufweisen, beispielsweise eine geeignete Ausnehmung oder einen in Einbaustellung sich horizontal erstreckenden Stift 14. Die Trageinrichtung 8 ist z. B. mit einem oder mehreren dübelartigen Stiftabschnitt(en) (hier nicht dargestellt) in Öffnungen der Frontblende 6a festlegbar (klemmend und/oder klebend). Alternativ wäre es auch denkbar, die Trageinrichtung 8 an der Frontblende 6a auf andere Weise zu befestigen, so mittels Schrauben.

Der Schubkasten 4 mit niedriger Frontblende 6b ist analog zum Schubkasten 5 mit hoher Frontblende 6a aufgebaut. Unterschiede zwischen beiden Schubkästen 4, 5 bestehen insbesondere in der Höhe der Frontblende 6a bzw. 6b (und ggf. der Rückwand) und damit einhergehend in der Höhe der Seitenzargen 1a, 1b, die bei dem Schubkasten 4 mit niedriger Frontblende 6b entsprechend niedriger ausgeführt sind. Demzufolge weisen die Seitenzargen 1a, 1b des Schubkastens 4 mit niedriger Frontblende 6b jeweils nur eine Arretiervorrichtung 9a bzw. 9b auf.

Nachfolgend sei der Aufbau der sehr kompakt bauenden bevorzugten Arretiereinrichtung 9a anhand der Figuren 3a bis 3d beschrieben.

Die Arretiereinrichtung 9a weist einen beweglich angelenkten, federbelasteten Arretierhebel 17 auf, der an einer Grundplatte 18 aus einer Lösestellung in eine Verriegelungsstellung beweglich ist.

Der Arretierhebel 17 liegt im montierten Zustand der Arretiereinrichtung 9a bzw. 9b bzw. der Seitenzarge 1a, 1b vorzugsweise stets vollständig innerhalb einer Seitenzarge 1a, 1b, so dass sich kein Teil der Arretiereinrichtung 9a bis in die Front-blende 6a, 6b erstreckt. In Fig. 10b ist der Schubkasten 4 jeweils mit zurückgeschobener Außenschale 11b der Seitenzarge 1b dargestellt. Durch einfaches und damit vorteilhaftes Verschieben der Außenschale 11a, 11b der Seitenzarge 1b bzw. 1a werden die Arretiervorrichtungen 9a bzw. 9b in Verriegelungsstellung der Arretiereinrichtung 9a bzw. 9b bzw. bei montierter Frontblende 6b vorteilhaft von außen unsichtbar verdeckt.

Der in Fig. 3a, 3b und insbesondere in Fig. 3d gut erkennbar dargestellte Arretierhebel 17 weist einen hakenförmigen Abschnitt 29 auf, der dazu ausgebildet ist, ein Widerlager bzw. den Stift 14 am Tragteil bzw. an der Trageinrichtung 8 in der Verriegelungsstellung der Arretiereinrichtung 9a zu hintergreifen. Der Arretierhebel 17 ist ferner relativ zur Grundplatte 18 an einem Bolzen 27 schwenkbar bzw. drehbar gelagert. Der Arretierhebel 17 weist weiterhin eine Kulisse 28 auf.

An der Grundplatte 18 der Arretiereinrichtung 9a und am Arretierhebel 17 sind Montagekonturen 19, 20, vorzugweise Haken, ausgebildet, an welchen eine Feder, hier eine Schraubenfeder 21, mit ihren Enden, die Montageösen bilden können, montiert ist. Derart zieht die Schraubenfeder 21 den Arretierhebel 17 in eine obere Verriegelungsstellung. In der oberen Verriegelungsstellung hintergreift der hakenförmige Abschnitt 29 des Arretierhebels 17 im an der Frontblende montierten Zustand ein Widerlager am Tragteil bzw. an der Trageinrichtung 8, wodurch das eine plattenförmige Bauteil an dem zweiten plattenförmigen Bauteil festgelegt ist, also hier die Frontblende 6a bzw. 6b an der einen Seitenzarge 1a bzw. 1b. Derart wird die Frontblende 6a bzw. 6b an den Seitenzargen 1a, 1b lösbar festgelegt.

Die Grundplatte 18 weist einen sich über die gesamte Längserstreckung der Grundplatte 18 erstreckenden Absatz 30 (bzw. eine Stufung) auf, der im Zusammenspiel mit einem Durchbruch 31 einen Bauraum zur Aufnahme der Schraubenfeder 21 ausbildet. Darüber hinaus weist die Grundplatte 18 an ihren beiden Längskanten 32a, 32b mehrere Ausklinkungen 33 auf, die dazu dienen, bei einem Umformvorgang der Innenschale 10a, 10b der Seitenzarge 1a bzw. 1b zur Befestigung der Arretiereinrichtung 9a bzw. 9b umgeformte Teile der Innenschale 10a, 10b der Seitenzarge 1a bzw. 1b aufzunehmen. Die Ausklinkung(en) ist/sind hier als Vorlochung zu sehen. Anstelle von Ausklinkungen könnten auch rundum berandete Löcher vorgesehen sein.

Die Grundplatte 18 weist ferner eine hier schlüssellochförmige Ausnehmung 34 auf, die geometrisch so gestaltet ist, dass sie das Widerlager bzw. den Stift 14 am Tragteil bzw. an der Trageinrichtung 8 aufnehmen kann bzw. mit dem Widerlager bzw. mit dem Stift 14 am Tragteil bzw. an der Trageinrichtung 8 korrespondiert. Diese Ausnehmung 34 verhindert in einfacher Weise, dass nach dem Lösen der Arretiervorrichtung die Frontblende herunterfallen kann.

Die Grundplatte 18 weist darüber hinaus eine Kulisse 35 auf, die im montierten Zustand der Arretiervorrichtung 9a bzw. 9b durch einen Bolzen 36 durchgriffen wird, der gleichzeitig auch die Kulisse 28 des Arretierhebels 17 und den Lösehebel 22 durchgreift. Dadurch steht der Lösehebel 22 in Wirkverbindung mit dem Arretierhebel 17.

Der Lösehebel 22 weist vorzugsweise in einer Seitenansicht eine L-Form auf. Er verfügt über einen Hebelarm 23 und einen Lösearm 24, der winklig, hier nahezu rechtwinklig, zum Hebelarm 23 ausgerichtet ist. Der Lösearm 24 ist ferner in einer zur Seitenansicht senkrechten Ansicht (siehe hierzu auch Fig. 3a und Fig. 3d) hier in sich gestuft ausgebildet. Zwischen dem Hebelarm 23 und dem Lösearm 24 ist im von diesen Armen eingeschlossenen Winkel eine Steuerfläche 25 angeordnet, die in der Offenstellung der Arretiereinrichtung 9a nahezu senkrecht angeordnet ist. Der Lösehebel 22 ist durch einen Bolzen 37 drehbar auf der Grundplatte 18 gelagert.

Bei dem Verrasten, d.h. beim Einführen der Trageinrichtung 8 wird durch den Stift 14 der Lösehebel 22 an der Steuerfläche 25 betätigt und damit der Bolzen 36 über die Totpunktlage der Kulisse 28 bewegt. Dadurch ist der Arretierhebel 17 freigegeben und schwenkt durch die Kraft der Schraubenfeder 21 nach oben, wobei der Stift 14 durch den hakenförmigen Abschnitt 29 des Arretierhebels 17 hintergriffen wird. Dadurch wird die Arretiereinrichtung 9a, 9b verriegelt und so die Frontblende 6a, 6b lösbar an den Seitenzargen 1a, 1b festgelegt.

Die Arretiervorrichtung 9b ist wie die Arretiervorrichtung 9a aufgebaut, allerdings spiegelsymmetrisch zu dieser.

In Fig. 4 ist ein Ausschnitt der Innenschale 10b der Seitenzarge 1b des Schubkastens 5 mit hoher Frontblende 6a vor der Vormontage von hier zwei ersten Funktionseinrichtungen, die als Arretiereinrichtungen 9a, 9b ausgebildet sind, dargestellt.

In Fig 5 ist der gleiche Ausschnitt der Innenschale 10b der Seitenzarge 1b des Schubkastens 5 mit hoher Frontblende 6a nach der Vormontage und Positionierung von zwei Arretiereinrichtungen 9a, 9b dargestellt. Die Arretiereinrichtungen 9a, 9b sind in die Führungsnuten 43a, 44a bzw. 43b bzw. 44b von zwei Flachführungen eingeschoben, welche in der Innenschale 10b der Seitenzarge 1b ausgeformt sind.

In Fig. 6a und Fig. 6b ist die Innenschale 10b einer erfindungsgemäßen Seitenzarge 1b gut erkennbar dargestellt. Die Innenschale 10a der Seitenzarge 1a ist analog zur Innenschale 1b aufgebaut, allerdings in Bezug auf den Schubkasten 4 bzw. 5 spiegelsymmetrisch zu dieser.

Die Innenschale 10b weist einen Grundsteg 38 auf. Dieser Grundsteg 38 bildet auf seiner einen Seite die Außenseite der Innenschale 10b aus. Der Grundsteg 38 weist an seinem oberen Ende bzw. in seiner größten Erstreckung in Richtung der y- Achse (siehe Koordinatensystem in Fig. 2b) ein hakenförmiges Geometrieelement 39 auf. Der Grundsteg 38 weist in negativer y-Richtung ferner eine erste Kedernut 40a auf. An der ersten Kedernut 40a ist ein erster Steg 41a mit freiem Ende ausgebildet. Das freie Ende des Stegs 41a ist in negativer y- Richtung des Grundstegs 38 ausgebildet. Der Steg 41a erstreckt sich parallel beabstandet zum Grundsteg 38. Der Grundsteg 38 weist ferner einen ersten winkelförmigen Steg 42a auf, dessen freies Ende parallel zum Grundsteg 38 beabstandet ist und in positiver y-Richtung des Grundstegs 38 ausgebildet ist. Die zueinander gerichteten freien Enden des ersten Stegs 41a mit und des ersten winkelförmigen Stegs 42a bilden gemeinsam mit dem Grundsteg 38 die Führungsnuten 43a, 44a einer ersten Flachführung.

Die Stege 41a, 41b bzw. 42a, 42b sind derart gestaltet, dass sich Verformungen der Stege 41a, 41b bzw. 42a, 42b, wie sie durch fügende Umformverfahren hervorgerufen werden, im montierten Zustand der Seitenzarge 1a, 1b im vom Bediener des Schubkastens nicht sichtbaren Bereich der Innenschale 10a, 10b oder der Außenschale 11a, 11b zeigen. Die Stege 41a, 41b bzw. 42a, 42b weisen deshalb insbesondere eine entsprechend bemessene Länge auf.

In die Führungsnuten 43a, 44a der ersten Flachführung ist eine erste Arretiereinrichtung 9a eingeschoben (siehe auch Fig. 5, allerdings ist in Fig. 5 die Seitenzarge 1a und somit die Innenschale 10a dargestellt, so dass in Fig. 5 die Arretiereinrichtung 9b in die Führungsnuten 43a, 44a der ersten Flachführung eingeschoben ist). Die erste Arretiervorrichtung 9a weist eine rechteckige Grundplatte 18 auf. Die Grundplatte 18 ist z.B. aus einem Stahlwerkstoff hergestellt. Die Grundplatte 18 weist an ihren Längskanten 32a, 32b mehrere rechteckige Ausklinkungen 33 auf. Die Längskanten 32a, 32b der Grundplatte 18 greifen in die Führungsnuten 43a, 44a der ersten Flachführung ein. Dadurch ist die Grundplatte 18 und damit die erste Arretiereinrichtung 9a in y-Richtung und in x-Richtung (siehe Koordinatensystem in Fig. 2b) geführt bzw. festgelegt.

Die Fixierung der ersten Arretiereinrichtung 9a in z-Richtung ist durch ein Umformverfahren, bevorzugt durch ein Druckfügen mit Vorlochen, realisiert. Dadurch wird jeweils ein Teil des freien Endes des ersten Stegs 41a und des ersten winkelförmigen Stegs 42a durch einen Druckstempel in die jeweilige Ausklinkung 33 der Grundplatte 18 der ersten Arretiereinrichtung 9a gedrückt, wobei der Druckstempel vorzugsweise eine Breite B aufweisen kann, die etwas kleiner ist als die Breite B₄ der jeweiligen Ausklinkung 33. Durch das Druckfügen mit Vorlochen entsteht in vorteilhafter Weise eine kraft- und formschlüssige Verbindung zwischen der Innenschale 10b der Seitenzarge 1b und der Arretiereinrichtung 9a.

Der Grundsteg 38 weist darüber hinaus in negativer y-Richtung eine zweite Kedernut 40b auf. An der zweiten Kedernut 40b ist ein zweiter Steg 41b mit freiem Ende ausgebildet. Das freie Ende ist in negativer y- Richtung ausgebildet. Der Steg 41b erstreckt sich parallel beabstandet zum Grundsteg 38. Der Grundsteg 38 weist ferner einen zweiten winkelförmigen Steg 42b auf, dessen freies Ende parallel zum Grundsteg 38 beabstandet ist und in positiver y-Richtung ausgebildet ist. Die zueinander gerichteten freien Enden des zweiten Stegs 41b und des zweiten winkelförmigen Stegs 42b bilden gemeinsam mit dem Grundsteg 38 die Führungsnuten 43b, 44b einer zweiten Flachführung.

In die Führungsnuten 43b, 44b der zweiten Flachführung ist eine zweite Arretiereinrichtung 9b eingeschoben. Die zweite Arretiereinrichtung 9b weist eine rechteckige Grundplatte 18 auf. Die Grundplatte 18 ist z.B. aus einem Stahlwerkstoff hergestellt. Die Grundplatte 18 weist an ihren Längskanten 32a, 32b mehrere rechteckige Ausklinkenden 33 auf. Die Längskanten 32a, 32b der Grundplatte 18 greifen in die Führungsnuten 43b, 44b der zweiten Flachführung ein. Dadurch ist die Grundplatte 18 und damit die zweite Arretiereinrichtung 9b in y-Richtung und in x-Richtung (siehe Koordinatensystem in Fig. 2b) geführt bzw. festgelegt.

Die Fixierung der zweiten Arretiereinrichtung 9b in z-Richtung ist durch ein fügendes Umformverfahren, bevorzugt durch ein Druckfügen mit Vorlochen, realisiert. Dadurch wird jeweils ein Teil des zweiten Stegs 41b mit freiem Ende und des zweiten winkelförmigen Stegs 42b durch einen Druckstempel in die jeweilige Ausklinkung 33 der Grundplatte 18 der zweiten Arretiereinrichtung 9b gedrückt, wobei der Druckstempel eine Breite B aufweist, die etwas kleiner ist als die Breite B4 der jeweiligen Ausklinkung 33. Durch das Druckfügen mit Vorlochen entsteht in vorteilhafter Weise eine kraft- und formschlüssige Verbindung zwischen der Innenschale 10b der Seitenzarge 1b und der Arretiereinrichtung 9b. Alternativ ist die Festlegung bzw. Führung der Arretiereinrichtung 9a, 9b auch an der Außenschale 11a, 11b möglich.

Der Grundsteg 38 formt am unteren Ende der Innenschale 10b eine in Bezug auf das Koordinatensystem in Fig. 2b positiver x-Richtung hin offene bzw. zum Schubkasteninneraum hin offene Nut 45 aus. Der Nutgrund der Nut 45 weist in seiner Verlängerung außerhalb der Nut in negativer y-Richtung in Bezug auf das Koordinatensystem in Fig. 2b einen Ansatz 46 auf. Die Nut 45 nimmt im montierten Zustand des Schubkastens 4, 5 den Schubkastenboden 12 auf.

In Fig. 6c ist das durch Druckfügen mit Vorlochen umgeformte Teilstück des ersten Stegs 41a mit freiem Ende beispielhaft vergrößert dargestellt. Das umgeformte Teilstück des ersten Stegs 41a mit freiem Ende liegt in einer der Ausklinkungen 33, die die Längskanten 32a, 32b der Grundplatte 18 der ersten Arretiereinrichtung 9a aufweisen. Durch das erfindungsgemäße Umformverfahren in Form eines Druckfügens mit Vorlochen wird eine sehr klein bauende und damit vorteilhafte Verbindung zwischen der Arretiereinrichtung 9a, 9b und der Innenschale 10b der Seitenzarge 1b geschaffen, die dazu in vorteilhafter Weise von außen nicht sichtbar ist und hier zwei verschiedene Werkstoffe kraft- und formschlüssig miteinander verbindet.

Die Seitenzarge 1a ist analog zur Seitenzarge 1b aufgebaut, allerdings spiegelsymmetrisch zu dieser. Die Seitenzargen 1a, 1b eines Schubkastens 4 mit niedriger Frontblende 6b sind analog zu den Seitenzargen 1a bzw. 1b eines Schubkastens 5 mit hoher Frontblende 6a aufgebaut, jedoch weist die eine Seitenzarge 1b eines Schubkastens 4 mit niedrigerer Frontblende 6b nur eine einzige Arretiereinrichtung 9b und die andere Seitenzarge 1a ebenfalls nur eine einzige Arretiereinrichtung 9a auf.

In Fig. 9a ist eine Außenschale 11b der Seitenzarge 1b eines Schubkastens 4 mit niedriger Frontblende 6b dargestellt. Die Außenschale 11b ist vorzugsweise aus einem Leichtmetallwerkstoff, bevorzugt aus einem Aluminiumwerkstoff, vorzugsweise durch einen Umformprozess, so bevorzugt durch einen Strangpressverfahren, hergestellt. Alternativ kann die Außenschale 11b auch aus einem anderen metallischen Werkstoff und / oder durch ein anderes Fertigungsverfahren hergestellt sein.

Die Außenschale 11b weist einen im Wesentlichen C-förmigen Querschnitt auf. Die Außenschale 11b weist an ihrem oberen Schenkel bzw. dem Schenkel in positiver y-Richtung, der die Oberseite der Seitenzarge 1a, 1b bildet, ein hakenförmiges Geometrieelement 48 auf. Die Außenschale 11b weist ferner eine U-förmige Geometrie bzw. eine Nut 49 an ihrem unteren Ende auf. Ein Steg, der den oberen Schenkel und die Nut 49 verbindet ist auf seiner dem Schenkel und der Nut 49 abgewandten Seite eben ausgeführt. Dies ist in Fig. 7b gut erkennbar dargestellt. Die ebene Fläche des Stegs bildet die Außenseite der Seitenzarge 1a, 1b.

In Fig. 7a bzw. Fig. 8a sind zweite Funktionseinrichtungen dargestellt, die als Befestigungselemente 52 ausgebildet sind. Diese Befestigungselemente 52a-c weisen jeweils wenigstens einen Nutenstein(abschnitt) 51 auf, der in eine Nut 49 der Außenschale 11b eingreift.

Das Befestigungselement 52a weist hier ferner eine Kontur auf, in welche ein Sicherungselement eingreift. Hier weist das Befestigungselement 52a dazu als Loch eine Gewindebohrung auf, in die eine Schraube 53 als das Sicherungselement eingedreht ist.

In Fig. 7b bzw. Fig. 8b ist jeweils gezeigt, dass noch weitere Befestigungselemente 52b, 52c in die Nut 49 eingesetzt werden können bzw. hier sind. Die Menge der Befestigungselemente 52, die in die Nut 49 eingesetzt werden, hängt im Wesentlichen von der Länge der Seitenzarge 1a, 1b ab. Hier sind beispielhaft drei Befestigungselemente 52a, 52b, 52c vorgesehen, wobei hier nur das Befestigungselement 52a eine Schraube 53 aufweist.

In die so vorbereitete Außenschale 11b wird zur Montage der Seitenzarge 1b die Innenschale 10b mit montierter Arretiereinrichtung 9b eingeschwenkt. Dazu wird das hakenförmige Geometrieelement 39 der Innenschale 10b in das hakenförmige Geometrieelement 48 der Außenschale 11b eingehakt. Auf diese Weise wird ein Drehgelenk bzw. eine erste Schiebeführung in z-Richtung in Bezug auf das Koordinatensystem in Fig. 2 gebildet, so dass die montierte Innenschale 10b in die Außenschale 11b einschwenkbar ist. Dies ist in Fig. 9a gut erkennbar dargestellt.

In Fig. 9b ist die in die Außenschale 11b eingeschwenkte Innenschale 10b dargestellt. Nachdem die Innenschale 10b relativ zur Außenschale 11b positioniert ist, werden die Befestigungselemente 52a, 52b, 52c und mit ihnen deren jeweiligen Nutensteine 51 in vertikaler Richtung bzw. in positiver y-Richtung in Bezug auf das Koordinatensystem in Fig. 2b gegen die Innenschale 10b geschoben. Dies ist in Fig. 9c dargestellt. Dabei gleitet der Ansatz 46 der Innenschale 10b in die geometrisch korrespondierende Nut 54 des bzw. der Befestigungselemente 52a, 52b, 52c. Derart wird eine zweite Schiebeführung gebildet. Durch die Schraube 53 im Befestigungselement 52a, die in eine dafür vorgesehene Bohrung 55 in einer äußeren Wand bzw. der Wand der Nut 45 in negativer y-Richtung in Bezug auf das Koordinatensystem in Fig. 2b geschraubt ist, ist die Relativposition der Außenschale 11b zur Innenschale 10b zusätzlich kraftschlüssig definiert.

Die Position und Lage der Befestigungselemente 52a, 52b, 52c werden anschließend bevorzugt durch ein Umformverfahren, bevorzugt durch Druckfügen ohne Vorlochen des kürzeren Schenkels der U-förmigen Geometrie bzw. der Nut 49 der Außenschale 11b auf den jeweiligen Nutenstein 51 der Befestigungselemente 52a, 52b, 52c fixiert. Durch das gewählte fügende Umformverfahren Druckfügen ohne Vorlochen ist ein Festsitz realisierbar. Dadurch wird eine kraftschlüssige Verbindung zwischen den Befestigungselementen 52a, 52b, 52c und der Außenschale 11b erzeugt, wobei die Wand der Nut 45 in negativer y-Richtung in Bezug auf das Koordinatensystem in Fig. 2b ein Widerlager bildet. Die Druckfügestellen 56 sind in Fig. 9d angedeutet. Alternativ können die Befestigungselemente 52a, 52b, 52c auch an der Innenschale 10a, 10b fixiert werden.

In Fig. 10a ist die Seitenzarge 1b nach erfolgter Fixierung der Innenschale 10b in der Außenschale 11b dargestellt.

In Fig. 10b ist die Seitenzarge 1b nach der Endmontage von Befestigungselementen 52a, 52b, 52c dargestellt, bei der die Schraube 53 wieder gelöst ist. Hierdurch kann (bzw. wurde) die Außenschale 11b relativ zur Innenschale 10b begrenzt verschoben werden, so dass die Lösehebel 22 der montierten Arretiereinrichtungen 9a bzw. 9a und 9b für einen Bediener vorzugsweise werkzeugfrei betätigbar ist / sind. Durch einfaches und damit vorteilhaftes Zurückschieben der Außenschale 11a, 11b der Seitenzarge 1b bzw. 1a bis zur Anlage der Außenschale 11a, 11b an die Frontblende 6b werden die Arretiervorrichtungen 9a bzw. 9b in Verriegelungsstellung der Arretiereinrichtung 9a bzw. 9b bzw. bei montierter Frontblende 6b für einen Bediener des Schubkastens 4, 5 unsichtbar verdeckt und die Außenschale 11a, 11b durch das Anziehen des Sicherungselementes bzw. der Schraube 53 an der Innenschale 1b in dieser Position fixiert.

Mit dem Begriff "begrenzt verschoben" ist gemeint, dass der Verschiebeweg, um den die Außenschale 11a, 11b relativ zur Innenschale verschoben werden kann, durch geeignete jeweils zum Zweck der Verschiebewegbegrenzung zusammenwirkende Geometrieelemente und / oder Bauteile definiert begrenzt ist.

Eine solche Verschiebewegbegrenzung kann z.B. durch einen der Nutensteine 51 und zumindest einer Vertiefung, die in der den Befestigungselementen 52a, 52b, 52c zugewandten Wandung der Nut 45 auf dessen den Befestigungselementen 52a, 52b, 52c zugewandten Seite der Wandung eingebracht ist, gebildet sein. Der Nutenstein 51 bewegt sich beim Verschieben nur in der zumindest einen Vertiefung und schlägt demzufolge nach einem definierten Verschiebeweg, der durch die Länge der zumindest einen Vertiefung definiert ist, an eine Kante der zumindest einen Vertiefung an, so dass die Verschiebung der Außenschale 11a, 11b relativ zur Innenschale 10a, 10b gestoppt wird.

Die Rückwand des Schubkastens 4, 5 ist vorzugsweise so ausgestaltet, dass die Außenschale 11a, 11b an der Rückwand vorbeigeschoben werden kann. Die Rückwand ist vorzugsweise breiter, als der Abstand zwischen den Innenschalen des Schubkastens.

In Fig. 11a ist die Seitenzarge 1b nach erfolgter Fixierung der Innenschale 10b in der Außenschale 11b dargestellt. Als Sicherungselement ist hier ein federndes Druckstück 57a vorgesehen, das an dem Befestigungselement 52a angeordnet ist, dass hier in dieses eingesetzt ist. Das federnde Druckstück 57a weist wenigstens eine Schraubenfeder 58 auf. Durch das Sicherungselement bzw. das federnde Druckstück 57a im Befestigungselement 52a, dessen Druckstück in eine dafür vorgesehene Bohrung 55 in einer äußeren Wand bzw. der Wand der Nut 45 in negativer y-Richtung in Bezug auf das Koordinatensystem in Fig. 2b eingreift, ist die Relativposition der Außenschale 11b zur Innenschale 10b zusätzlich formschlüssig fixiert, so dass in einer Sicherungsstellung das Verschieben blockiert ist.

In Fig. 12b ist die Seitenzarge 1b nach der Endmontage von Befestigungselementen 52a, 52b, 52c dargestellt, bei der das federnde Druckstück 57a wieder gelöst ist, so dass in einer Lösestellung das Relativverschieben freigegeben ist. Das Lösen ist ohne zusätzliches Werkzeug und damit einfach und vorteilhaft möglich.

Hierdurch kann (bzw. wurde) die Außenschale 11b relativ zur Innenschale 10b einfach und damit vorteilhaft begrenzt verschoben werden, so dass die Lösehebel 22 der montierten Arretiereinrichtungen 9a bzw. 9a und 9b für einen Bediener vorzugsweise einfach und werkzeugfrei betätigbar ist / sind. Durch einfaches und damit vorteilhaftes Zurückschieben der Außenschale 11a, 11b der Seitenzarge 1b bzw. 1a bis zur Anlage der Außenschale 11a, 11b an die Frontblende 6b werden die Arretiervorrichtungen 9a bzw. 9b in Verriegelungsstellung der Arretiereinrichtung 9a bzw. 9b bzw. bei montierter Frontblende 6b für einen Bediener des Schubkastens 4, 5 unsichtbar verdeckt und die Außenschale 11a, 11b durch einfaches Einrasten des Sicherungselementes bzw. des federnden Druckstücks 57a bzw. dessen Druckstück in die Bohrung 55 an der Innenschale 10b in dieser Position ohne zusätzliches Werkzeug und damit einfach und vorteilhaft fixiert, so dass in einer Sicherungsstellung das Verschieben blockiert ist.

In Fig. 13a ist eine nicht erfindungsgemäße Seitenzarge 1b nach erfolgter Fixierung der Innenschale 10b in der Außenschale 11b dargestellt. Als Sicherungselement ist hier ein federndes Druckstück 57b in das Befestigungselement 52a eingesetzt. Das federnde Druckstück 57b weist eine Blattfeder 59 auf. Durch das Sicherungselement bzw. das federnde Druckstück 57b im Befestigungselement 52a, dessen Druckstück in eine dafür vorgesehene Bohrung 55 in einer äußeren Wand bzw. der Wand der Nut 45 in negativer y-Richtung in Bezug auf das Koordinatensystem in Fig. 2b eingreift, ist die Relativposition der Außenschale 11b zur Innenschale 10b zusätzlich formschlüssig fixiert, so dass in einer Sicherungsstellung das Verschieben blockiert ist.

In Fig. 14b ist eine nicht erfindungsgemäße Seitenzarge 1b nach der Endmontage von Befestigungselementen 52a, 52b, 52c dargestellt, bei der das federnde Druckstück 57b wieder gelöst ist, so dass in einer Lösestellung das Relativverschieben freigegeben ist. Das Lösen ist ohne zusätzliches Werkzeug und damit einfach und vorteilhaft möglich.

Hierdurch kann (bzw. wurde) die Außenschale 11b relativ zur Innenschale 10b einfach und damit vorteilhaft begrenzt verschoben werden, so dass die Lösehebel 22 der montierten Arretiereinrichtungen 9a bzw. 9a und 9b für einen Bediener vorzugsweise einfach und werkzeugfrei betätigbar ist / sind. Durch einfaches und damit vorteilhaftes Zurückschieben der Außenschale 11a, 11b der Seitenzarge 1b bzw. 1a bis zur Anlage der Außenschale 11a, 11b an die Frontblende 6b werden die Arretiervorrichtungen 9a bzw. 9b in Verriegelungsstellung der Arretiereinrichtung 9a bzw. 9b bzw. bei montierter Frontblende 6b für einen Bediener des Schubkastens 4, 5 unsichtbar verdeckt und die Außenschale 11a, 11b durch einfaches Einrasten des Sicherungselementes bzw. des federnden Druckstücks 57b bzw. dessen Druckstück in die Bohrung 55 an der Innenschale in dieser Position ohne zusätzliches Werkzeug und damit einfach und vorteilhaft fixiert.

Die in Hinsicht auf die federnden Druckstücke 57a, 57b beschriebene Schraubenfeder 58 und/oder Blattfeder 59 sind rein beispielhaft zu verstehen. Insofern kann die Federwirkung des federnden Druckstücks 57 auch durch andere Federn als den hier beschriebenen Federn erzeugt werden. Denkbar sind z.B. Tellerfedern oder Werkstofffedern, wie z.B. Elastomere.

In Fig. 13a bzw. 13b und insbesondere in Fig. 14a bzw. 14b ist dargestellt, dass eine obere Verbindung zwischen der Außenschale 11a, 11b und der Innenschale 10a, 10b über einen Teil einer Längserstreckung der Zarge 1a, 1b eine Fuge 61 ausbilden. Auf die Fuge 61 wirkt über ihre Längserstreckung mittels eines Kraftspeichers eine Kraft ein, die insbesondere eine Kraftkomponente F aufweist, die senkrecht auf die Fuge 61 wirkt. Die Kraftkomponente F wird durch den wenigstens einen Kraftspeicher 60 oder mehrere solcher Kraftspeicher erzeugt. Dieser ist bzw. diese sind bevorzugt in wenigstens eines oder mehrere der Befestigungselemente oder sämtliche der Befestigungselemente 52a, 52b, 52c integriert. Der wenigstens eine Kraftspeicher 60 ist vorzugsweise als elastisches Kunststoffteil (beispielsweise als eine Art Federarm) oder als sonstiges elastisches und/oder federartiges Bauteil ausgeführt. Dieses kann bzw. diese können einstückig mit dem jeweiligen Befestigungselement 52a, 52b, 52c ausgebildet sein oder an diesem ausgebildet und festgelegt sein. So kann der Kraftspeicher beispielsweise als Blattfeder an dem oder den Befestigungselement(en) 52a, 52b, 52c ausgebildet sein, das/die die Innenschale 10a, b gegen die Außenschale 11a, b drückt/drücken. Das oder die Befestigungselemente 52a, 52b, 52c kann/können auch jeweils insgesamt als elastisches Bauteil ausgebildet sein und derart den Kraftspeicher bilden.

**Bezugszeichen**

| | |
|---|---|
| Seitenzarge | 1a, 1b |
| Kastenmöbel | 2 |
| Möbelkorpus | 3 |
| Schubkasten | 4 |
| Schubkasten | 5 |
| Frontblende | 6a, 6b |
| Verbindungsbeschlag | 7a, 7b |
| Trageinrichtung | 8 |
| Arretiereinrichtung | 9a, 9b |
| Innenschale | 10a, 10b |
| Außenschale | 11a, 11b |
| Schubkastenboden | 12 |
| Stift | 14 |
| Arretierhebel | 17 |
| Grundplatte | 18 |
| Montagekontur | 19 |
| Montagekontur | 20 |
| Schraubenfeder | 21 |
| Lösehebel | 22 |
| Hebelarm | 23 |
| Lösearm | 24 |
| Steuerfläche | 25 |
| Bolzen | 27 |
| Kulisse | 28 |
| Hakenförmiger Abschnitt | 29 |
| Absatz | 30 |
| Durchbruch | 31 |
| Längskante | 32a, 32b |
| Ausklinkung | 33 |
| schlüssellochförmige Ausnehmung | 34 |
| Kulisse | 35 |
| Bolzen | 36 |
| Bolzen | 37 |
| Grundsteg | 38 |
| Hakenförmiges Geometrieelement | 39 |
| Kedernut | 40a, 40b |
| Steg | 41a, 41b |
| Steg | 42a, 42b |
| Führungsnut | 43a, 43b |
| Führungsnut | 44a, 44b |
| Nut | 45 |
| Ansatz | 46 |
| Hakenförmiges Geometrieelement | 48 |
| Nut | 49 |
| Nutenstein | 51 |
| Befestigungselement | 52, 52a, 52b, 52c |
| Schraube | 53 |
| Nut | 54 |
| Bohrung | 55 |
| Druckfügestelle | 56 |
| Federndes Druckstück | 57a, 57b |
| Schraubenfeder | 58 |
| Blattfeder | 59 |
| Kraftspeicher | 60 |
| | |
| Vertikale Kraftkomponente | F |
| Breite | B |
| Breite | B₄ |

## Patentansprüche

1. Zarge, insbesondere Seitenzarge (1a, 1b), für einen Schubkasten (4, 5) mit folgenden Merkmalen:
a) einer Außenschale (11a, 11b),
b) einer Innenschale (10a, 10b),
c) wenigstens einer oder mehreren an der Außenschale (11a, 11b) und/oder der Innenschale (10a, 10b) befestigten Funktionseinrichtung(en) (52a, 52b, 52c),
d) die Außenschale (11a, 11b) ist relativ zur Innenschale (10a, 10b) beweglich,
e) die Außenschale (11a, 11b) bildet die Oberseite der Seitenzarge aus,
f) die Außenschale (11a, 11b) und die Innenschale (10a, 10b) bilden eine Verbindung im oberen Bereich der Seitenzarge,
g) wenigstens eine der Funktionseinrichtung(en) weist wenigstens einen Kraftspeicher auf, der zumindest eine vorzugsweise vertikale Kraftkomponente (F) erzeugt, welche die Außenschale (11a, 11b) und die Innenschale (10a, 10b) im Bereich der Verbindung gegeneinander drückt, wobei
h) die Außenschale (11a, 11b) zumindest in einer Position relativ zur Innenschale (10a, 10b) durch ein Sicherungselement (53, 57a, 57b) an der Innenschale (10a, 10b) lösbar fixierbar ist, so dass in einer Sicherungsstellung das Verschieben blockiert ist und in einer Lösestellung das Relativbewegen, insbesondere das Relativverschieben, freigegeben ist, **dadurch gekennzeichnet, dass**
i) das wenigstens eine Sicherungselement eine Schraube (53) oder ein federndes Druckstück (57a, 57b) ist, das wenigstens eine Feder (58, 59) aufweist, die eine Schraubenfeder (58) ist.

2. Zarge, insbesondere Seitenzarge (1a, 1b), nach Anspruch 1, **dadurch gekennzeichnet, dass** die Außenschale (11a, 11b) relativ zur Innenschale (10a, 10b) durch eine, zwei oder mehrere Schiebeführungen verschiebbar ist.

3. Zarge, insbesondere Seitenzarge (1a, 1b), nach Anspruch 2, **dadurch gekennzeichnet, dass** die Außenschale (11a, 11b) relativ zur Innenschale (10a, 10b) begrenzt verschiebbar ist.

4. Zarge, insbesondere Seitenzarge (1a, 1b), nach einem oder mehreren der vorgenannten Ansprüche, **dadurch gekennzeichnet, dass** die wenigstens eine Funktionseinrichtung (52a, 52b, 52c) und/oder wenigstens eine oder mehrere Arretiervorrichtungen (9a, 9b), zwischen der Innenschale (10a, 10b) und der Außenschale (11a, 11b) angeordnet ist/sind.

5. Zarge, insbesondere Seitenzarge (1a, 1b), nach einem der vorstehenden Ansprüche, **dadurch gekennzeichnet, dass** die Innenschale (10a, 10b) ein hakenförmiges Geometrieelement (39) aufweist und die Außenschale (11a, 11b) jeweils ein korrespondierendes hakenförmiges Geometrieelement (48) aufweist.

6. Zarge, insbesondere Seitenzarge (1a, 1b), nach Anspruch 5, **dadurch gekennzeichnet, dass** zumindest eine erste der Schiebeführungen durch das hakenförmige Geometrieelement (39) der Innenschale (10a, 10b) und das korrespondierende hakenförmige Geometrieelement (48) der Außenschale (11a, 11b) gebildet ist.

7. Zarge, insbesondere Seitenzarge (1a, 1b), nach einem der vorstehenden Ansprüche, **dadurch gekennzeichnet, dass** die Innenschale (10a, 10b) einen Ansatz (46) aufweist und die Außenschale (11a, 11b) eine korrespondierende Nut (54) aufweist.

8. Zarge, insbesondere Seitenzarge (1a, 1b), nach einem oder mehreren der vorstehenden Ansprüche, **dadurch gekennzeichnet, dass** zumindest eine zweite der Schiebeführungen durch den Ansatz (46) der Innenschale (10a, 10b) und die Nut (54) der Außenschale (11a, 11b) gebildet ist.

9. Zarge, insbesondere Seitenzarge (1a, 1b), nach einem der vorgenannten Ansprüche, **dadurch gekennzeichnet, dass** die Innenschale (10a, 10b) eine Nut (45) ausbildet, die auf ihrer den Befestigungselementen (52a, 52b, 52c) zugewandten Seite eine Wandung aufweist, in die zumindest eine Vertiefung eingebracht ist.

10. Zarge, insbesondere Seitenzarge (1a, 1b), nach einem der vorgenannten Ansprüche, **dadurch gekennzeichnet, dass** eine Verschiebewegbegrenzung durch den Nutenstein (51) und der zumindest einen Vertiefung, mit der der Nutenstein (51) beim Verschieben in Wirkzusammenhang steht, gebildet ist.

11. Zarge, insbesondere Seitenzarge (1a, 1b), nach Anspruch 1, **dadurch gekennzeichnet, dass** die obere Verbindung zwischen Außenschale (11a, 11b) und Innenschale (10a, 10b) über einen Teil ihrer Längserstreckung eine Fuge ausbildet.

12. Zarge, insbesondere Seitenzarge (1a, 1b), nach Anspruch 11, **dadurch gekennzeichnet, dass** die Fuge in ihrer Längserstreckung infolge der vertikalen Kraftkomponente (F) gleichmäßig ausgebildet ist.

13. Zarge, insbesondere Seitenzarge (1a, 1b), nach einem der vorgenannten Ansprüche, **dadurch gekennzeichnet, dass** sie Teil eines Schubkastens (4, 5) ist, wobei der Schubkasten (4, 5) zudem eine Frontblende (6a, 6b) und eine Rückwand aufweist, wobei die Rückwand des Schubkastens so ausgestaltet ist, dass die Außenschale (11a, 11b) an der Rückwand vorbeigeschoben werden kann.

14. Zarge, insbesondere Seitenzarge (1a, 1b), nach Anspruch 13, **dadurch gekennzeichnet, dass** die Rückwand breiter ist als der Abstand zwischen den beiden Innenschalen (10a, 10b) des Schubkastens (4, 5).

15. Zarge, insbesondere Seitenzarge (1a, 1b), nach einem der vorstehenden Ansprüche, **dadurch gekennzeichnet, dass** der wenigstens eine Kraftspeicher (60) wenigstens ein elastisches Kunststoffteil und/oder ein sonstiges federartiges Bauteil umfasst, wobei vorzugsweise der wenigstens eine Kraftspeicher (60) in einer, mehreren oder in jeder der Funktionseinrichtung(en) (52) einstückig integriert ist oder wobei vorzugsweise der wenigstens eine Kraftspeicher (60) an einer, mehreren oder jeder der Funktionseinrichtung(en) (52) separat ausgebildet oder angeordnet ist.

## Claims

1. A frame, in particular a side frame (1a, 1b), for a drawer (4, 5), having the following features:
a) an outer shell (11a, 11b);
b) an inner shell (10a, 10b);
c) at least one or more functional device(s) (52a, 52b, 52c) fastened to the outer shell (11a, 11b) and/or the inner shell (10a, 10b);
d) the outer shell (11a, 11b) is movable relative to the inner shell (10a, 10b);
e) the outer shell (11a, 11b) forms the upper side of the side frame;
f) the outer shell (11a, 11b) and the inner shell (10a, 10b) form a connection in the upper region of the side frame;
g) at least one of the functional devices comprises at least one energy storage device which generates at least one preferably vertical force component (F) which presses the outer shell (11a, 11b) and the inner shell (10a, 10b) against one another in the region of the connection,
wherein
h) the outer shell (11a, 11b) is detachably fixable to the inner shell (10a, 10b) at least in one position relative to the inner shell (10a, 10b) by a securing element (53, 57a, 57b), so that the displacement is blocked in a securing position, and the relative movement, in particular the relative displacement, is released in a release position,
**characterized in that**
i) the at least one securing element is a screw (53) or a resilient pressure piece (57a, 57b) which comprises at least one spring (58, 59) which is a coil spring (58).

2. A frame, in particular a side frame (1a, 1b), according to claim 1, **characterized in that** the outer shell (11a, 11b) is displaceable relative to the inner shell (10a, 10b) by one, two or more sliding guides.

3. A frame, in particular a side frame (1a, 1b), according to claim 2, **characterized in that** the outer shell (11a, 11b) can be displaced to a limited extent relative to the inner shell (10a, 10b).

4. A frame, in particular a side frame (1a, 1b), according to one or several of the preceding claims, **characterized in that** the at least one functional device (52a, 52b, 52c) and/or at least one or more locking device(s) (9a, 9b) is/are arranged between the inner shell (10a, 10b) and the outer shell (11a, 11b).

5. A frame, in particular a side frame (1a, 1b), according to one of the preceding claims, **characterized in that** the inner shell (10a, 10b) comprises a hook-shaped geometric element (39) and the outer shell (11a, 11b) respectively comprises a corresponding hook-shaped geometric element (48).

6. A frame, in particular a side frame (1a, 1b), according to claim 5, **characterized in that** at least one first of the sliding guides is formed by the hook-shaped geometric element (39) of the inner shell (10a, 10b) and the corresponding hook-shaped geometric element (48) of the outer shell (11a, 11b).

7. A frame, in particular a side frame (1a, 1b), according to one of the preceding claims, **characterized in that** the inner shell (10a, 10b) has a projection (46) and the outer shell (11a, 11b) has a corresponding groove (54).

8. A frame, in particular a side frame (1a, 1b), according to one or several of the preceding claims, **characterized in that** at least one second of the sliding guides is formed by the projection (46) of the inner shell (10a, 10b) and the groove (54) of the outer shell (11a, 11b).

9. A frame, in particular a side frame (1a, 1b), according to one of the preceding claims, **characterized in that** the inner shell (10a, 10b) forms a groove (45) which has a wall on its side facing the fastening elements (52a, 52b, 52c) into which at least one recess is introduced.

10. A frame, in particular a side frame (1a, 1b), according to one of the preceding claims, **characterized in that** a displacement movement limitation is formed by the sliding block (51) and the at least one recess, with which the sliding block (51) is operatively connected during displacement.

11. A frame, in particular a side frame (1a, 1b), according to claim 1, **characterized in that** the upper connection between outer shell (11a, 11b) and inner shell (10a, 10b) forms a joint over part of its longitudinal extension.

12. A frame, in particular a side frame (1a, 1b), according to claim 11, **characterized in that** the joint is designed uniformly in its longitudinal extension as a result of the vertical force component (F).

13. A frame, in particular a side frame (1a, 1b), according to one of the preceding claims, **characterized in that** it is part of a drawer (4, 5), wherein the drawer (4, 5) further comprises a front panel (6a, 6b) and a rear wall, wherein the rear wall of the drawer is designed in such a way that the outer shell (11a, 11b) can be pushed past the rear wall.

14. A frame, in particular a side frame (1a, 1b), according to claim 13, **characterized in that** the rear wall is wider than the distance between the two inner shells (10a, 10b) of the drawer (4, 5).

15. A frame, in particular a side frame (1a, 1b), according to one of the preceding claims, **characterized in that** the at least one energy storage device (60) comprises at least one elastic plastic part and/or another spring-like component, wherein preferably the at least one energy storage device (60) is integrally integrated in one, several or each of the functional devices (52) or wherein preferably the at least one energy storage device (60) is formed or arranged separately on one, several or each of the functional devices (52).

## Revendications

1. Châssis, en particulier châssis latéral (1a, 1b), pour un tiroir (4, 5) présentant les caractéristiques suivantes :
a) une coque extérieure (11a, 11b),
b) une coque intérieure (10a, 10b),
c) au moins un ou plusieurs moyen(s) fonctionnel(s) (52a, 52b, 52c) fixé(s) à la coque extérieure (11a, 11b) et/ou à la coque intérieure (10a, 10b),
d) la coque extérieure (11a, 11b) est mobile par rapport à la coque intérieure (10a, 10b),
e) la coque extérieure (11a, 11b) forme la face supérieure du châssis latéral,
f) la coque extérieure (11a, 11b) et la coque intérieure (10a, 10b) forment une liaison dans la zone supérieure du châssis latéral,
g) au moins un des moyens fonctionnels présente au moins un accumulateur de force qui génère au moins une composante de force (F), de préférence verticale, qui presse la coque extérieure (11a, 11b) et la coque intérieure (10a, 10b) l'une contre l'autre dans la zone de la liaison,
dans lequel
h) la coque extérieure (11a, 11b) peut être fixée de manière amovible à la coque intérieure (10a, 10b) au moins dans une position par rapport à la coque intérieure (10a, 10b) par un élément de blocage (53, 57a, 57b), de sorte que, dans une position de blocage, le coulissement est bloqué et, dans une position de libération, le déplacement relatif, en particulier le coulissement relatif, est libéré,
**caractérisé en ce que**
i) ledit au moins un élément de blocage est une vis (53) ou une pièce de pression élastique (57a, 57b) qui présente au moins un ressort (58, 59) qui est un ressort hélicoïdal (58).

2. Châssis, en particulier châssis latéral (1a, 1b), selon la revendication 1, **caractérisé en ce que** la coque extérieure (11a, 11b) peut coulisser par rapport à la coque intérieure (10a, 10b) par une, deux ou plusieurs coulisses.

3. Châssis, en particulier châssis latéral (1a, 1b), selon la revendication 2, **caractérisé en ce que** la coque extérieure (11a, 11b) peut coulisser dans une mesure limitée par rapport à la coque intérieure (10a, 10b).

4. Châssis, en particulier châssis latéral (1a, 1b), selon l'une ou plusieurs des revendications précédentes, **caractérisé en ce que** ledit au moins un moyen fonctionnel (52a, 52b, 52c) et/ou au moins un ou plusieurs dispositifs d'arrêt (9a, 9b) sont disposés entre la coque intérieure (10a, 10b) et la coque extérieure (11 a, 11b).

5. Châssis, en particulier châssis latéral (1a, 1b), selon l'une des revendications précédentes, **caractérisé en ce que** la coque intérieure (10a, 10b) présente un élément géométrique en forme de crochet (39) et la coque extérieure (11a, 11b) présente respectivement un élément géométrique en forme de crochet correspondant (48).

6. Châssis, en particulier châssis latéral (1a, 1b), selon la revendication 5, **caractérisé en ce qu'**au moins une première des coulisses est formée par l'élément géométrique en forme de crochet (39) de la coque intérieure (10a, 10b) et l'élément géométrique en forme de crochet correspondant (48) de la coque extérieure (11a, 11b).

7. Châssis, en particulier châssis latéral (1a, 1b), selon l'une des revendications précédentes, **caractérisé en ce que** la coque intérieure (10a, 10b) présente une saillie (46) et la coque extérieure (11a, 11b) une rainure correspondante (54).

8. Châssis, en particulier châssis latéral (1a, 1b), selon l'une ou plusieurs des revendications précédentes, **caractérisé en ce qu'**au moins une deuxième des coulisses est formée par la saillie (46) de la coque intérieure (10a, 10b) et la rainure (54) de la coque extérieure (11a, 11b).

9. Châssis, en particulier châssis latéral (1a, 1b), selon l'une des revendications précédentes, **caractérisé en ce que** la coque intérieure (10a, 10b) forme une rainure (45) qui, sur son côté tourné vers les éléments de fixation (52a, 52b, 52c), présente une paroi dans laquelle est ménagé au moins un évidement.

10. Châssis, en particulier châssis latéral (1a, 1b), selon l'une des revendications précédentes, **caractérisé en ce qu'**une limitation de la course de coulissement est formée par le coulisseau (51) et ledit au moins un évidement avec lequel le coulisseau (51) est en liaison fonctionnelle lors du coulissement.

11. Châssis, en particulier châssis latéral (1a, 1b), selon la revendication 1, **caractérisé en ce que** la liaison supérieure entre la coque extérieure (11a, 11b) et la coque intérieure (10a, 10b) forme un joint sur une partie de son extension longitudinale.

12. Châssis, en particulier châssis latéral (1a, 1b), selon la revendication 11, **caractérisé en ce que** le joint est formé uniformément dans son extension longitudinale par suite de la composante de force verticale (F).

13. Châssis, en particulier châssis latéral (1a, 1b), selon l'une des revendications précédentes, **caractérisé en ce qu'**il fait partie d'un tiroir (4, 5), lequel tiroir (4, 5) présente en outre un panneau avant (6a, 6b) et une paroi arrière, la paroi arrière du tiroir étant conçue de telle sorte que la coque extérieure (11a, 11b) peut coulisser au-delà de la paroi arrière.

14. Châssis, en particulier châssis latéral (1a, 1b), selon la revendication 13, **caractérisé en ce que** la paroi arrière est plus large que la distance entre les deux coques intérieures (10a, 10b) du tiroir (4, 5).

15. Châssis, en particulier châssis latéral (1a, 1b), selon l'une des revendications précédentes, **caractérisé en ce que** ledit au moins un accumulateur de force (60) comprend au moins une partie en matière plastique élastique et/ou un autre composant de type ressort, de préférence ledit au moins un accumulateur de force (60) étant intégré d'une seule pièce dans un, plusieurs ou chacun des moyens fonctionnels (52) ou de préférence ledit au moins un accumulateur de force (60) étant conçu ou disposé séparément sur un, plusieurs ou chacun des moyens fonctionnels (52).
